# EUROPÄISCHE PATENTSCHRIFT

(11) **EP 0 325 992 B1**
(45) Veröffentlichungstag und Bekanntmachung des Hinweises auf die Patenterteilung: **27.07.1994**
(21) Anmeldenummer: 89100710.6
(22) Anmeldetag: 17.01.1989
(51) Int. Cl.: D01H 4/50

(54) **Verfahren und Einrichtung zum Wiederherstellen des Spinnbetriebs nach einer Unterbrechung**
Method and apparatus for restoring a spinning operation after an interruption
Procédé et dispositif pour remettre en marche l'opération de filature après une interruption

(30) Priorität: 23.01.1988 DE 3801964
(43) Veröffentlichungstag der Anmeldung: 02.08.1989
(73) Patentinhaber: W. SCHLAFHORST AG & CO., D-41061 Mönchengladbach (DE)
(72) Erfinder: Raasch, Hans, D-4050 Mönchengladbach 2 (DE)
(74) Vertreter: Hamann, Arndt, Dipl.-Ing.

(56) Entgegenhaltungen:
- EP-A- 0 106 809
- DE-A- 3 220 713
- DE-A- 3 602 574
- FR-A- 2 297 936
- FR-A- 2 351 196
- US-A- 4 640 088

## Beschreibung

Die Erfindung betrifft ein Verfahren Zum Wiederherstellen des Spinnbetriebs nach einer Unterbrechung an einer Spinnstelle einer OE-Spinnmaschine mit den Merkmalen des Oberbegriffs des Anspruches 1 und eine Einrichtung zur Durchführung dieses Verfahrens mit den Merkmalen des Oberbegriffs des Anspruches 7.

Eine hohe Wechselkapazität haben Systeme, bei denen Spulenwechsler und Anspinneinrichtung unabhängige Aggregate sind, die ohne gegenseitige Beeinflussung an den einzelnen Spinnstellen arbeiten können (zum Beispiel DE-OS 25 06 362). Der Spulenwechsler führt Hülsen mit sich, die schon dadurch zum Anspinnen vorbereitet sind, daß sie bereits eine Anfangslänge des Fadens aufgewickelt haben. Nach dem Einspannen dieser sogenannten Starterspule geschieht das Anspinnen so, als sei ein Fadenbruch eingetreten. Dieses System wurde bisher sehr erfolgreich eingesetzt. Bei einem Partiewechel muß jedoch eine vorbestimmte Menge desjenigen Garns vorhanden sein, welches mit der neuen Partie gesponnen werden soll. Diese bestimmte Garnmenge ist zunächst bereitzustellen. Dann erst können die Startespulen gewickelt werden und erst danach ist es möglich, an den einzelnen Spinnstellen nacheinander den Spulenwechsel beziehungsweise Partiewechsel durchzuführen.

Es sind auch schon kombinierte Wechsel- und Anspinnaggregate entwickelt worden (zum Beispiel: EP-A-106 809), von denen die Erfindung als am nächsten kommender Stand der Technik ausgeht und mit denen nach einem Kreuzspulenwechsel die Spinneinrichtung mit Hilfe eines Fremdfadens angesponnen wird. Der angesponnene Faden wird durch ein Saugrohr aufgenommen und von diesem an die Hülse, auf der die neue Kreuzspule hochgewickelt werden soll, angelegt.

Die Anspinn- und Wechselkapazität eines solchen kombinierten Gerätes ist aber niedrig, weil während der Behebung eines beim Spinnvorgang entstehenden Fadenbruchs das Spulenwechselaggregat zwangsweise untätig bleiben muß, also nicht zur gleichen Zeit an anderen Spinnstellen tätig werden kann. Besonders niedrig ist die Wechselkapazität dann, wenn der Wechsler eine Einrichtung zum Bereitlegen des Fadenanfangs auf der fertigen Kreuzspule hat und sich dadurch die Zykluszeit für einen Spulenwechsel verlängert. Es ist daher vielfach notwendig, mehrere kombinierte Wechsel- und Anspinnaggregat an einer OE-Spinnmaschine arbeiten zu lassen, was sehr aufwendig und hinderlich ist.

Der Erfindung liegt die Aufgabe zugrunde, dieses bekannte Verfahren so weiterzuentwickeln, daß die Wechselkapazität erhöht werden kann und eine Einrichtung zur Durchführung des Verfahrens vorzuschlagen.

Gemäß der Erfindung wird diese Aufgabe verfahrensseitig durch die kennzeichnenden Merkmale des Anspruches 1 und vorrichtungsseitig durch die kennzeichnenden Merkmale des Anspruches 7 gelöst.

Die Erfindung ist vorteilhaft durch die Merkmale der Ansprüche 2 bis 6 und 8 bis 11 weitergebildet.

Ein Ausführungsbeispiel der Erfindung ist in den Fig. 1 bis 5 dargestellt. Anhand des Ausführungsbeispiels wird die Erfindung näher beschrieben und erläutert.
- Fig. 1: zeigt in Seitenansicht eine Spinnstelle mit davor geparktem Anspinnaggregat und darüber geparktem Spulenwechselaggregat.

Die Fig. 2 bis 5 zeigen in Fig. 1 dargestellte Einrichtungen zu verschiedenen Zeitpunkten des Wiederanspinnens.

Gemäß Fig. 1 zieht die ein rotierbares Spinnelement, beispielsweise einen Rotor 6′, enthaltende Spinnbox 6 ein aus einer Faserbandkanne 7′ stammendes Faserband 7 ein und spinnt nach einem OE-Spinnverfahren einen Faden 8′, der durch ein Abzugsrohr 8 aus der Spinnbox 6 abgezogen wird. Ein Einzugsantrieb 9 zieht das Faserband 7 kontinuierlich in die Spinnbox 6 ein. Durch eine hier nicht näher dargestellte, von einem Auflöseantrieb 10 angetriebene Auflöseeinrichtung wird das Faserband in Einzelfasern aufgelöst. In dem Spinnelement 6′, das durch den Antrieb 11 angetrieben wird, sammeln sich die Fasern wieder und gelangen an das offene Ende des sich um seine Längsachse drehenden Fadens 8′. Statt eines Rotors können bei anderer Ausbildung beispielsweise Friktionswalzen als Spinnelemente dienen. Die Antriebe 10 und 11 sind hier als Wirtel ausgebildet, die durch Tangentialriemen 10′ und 11′ angetrieben werden.

Die in bekannter Weise dem Fasertransport dienende Luft wird über einen Saugluftanschluß 12 aus der Spinnbox 6 abgesaugt. Der Faden 8′ wird mit konstanter Geschwindigkeit von der Abzugswelle 13 unter Zuhilfenahme einer federnd am Faden und an der Abzugswelle anliegenden Klemmrolle 14 abgezogen. Über einen Umlenkdraht 15 wird der Faden 8′ zu einem hin und her gehenden Fadenführer 16 geleitet. Der Fadenführer 16 changiert in unmittelbarer Nähe der Kreuzspule 1, so daß der Faden 8′ auf der in Richtung des Pfeils 1′ rotierenden Kreuzspule 1 in sich kreuzenden Windungen und Lagen abgelegt wird.

Die Kreuzspule 1 wird schwenkbar durch einen Spulenrahmen 18 gehalten. Sie liegt auf der Spultrommel 17 auf und wird durch Friktion angetrieben.

Sobald die gewünschte Spulenfülle, die gewünschte Fadenlänge oder die gewünschte Spulengröße erreicht ist, wird automatisch ein Fadenbruch erzeugt, die betreffende Spinnstelle also außer Betrieb genommen. Fertige Kreuzspulen 1 gelangen auf ein rückwärtiges Spulentransportband 19.

Am Maschinengestell 20′ befestige Stützen 20 halten eine Tragkonstruktion 22 für die Fahrschiene 25 eines längs der OE-Spinnmaschine verfahrbaren automatischen Anspinnaggregats 23.

Das Anspinnaggregat 23 hat ein Fahrwerk 24, dessen Rollen 24′ sich auf der Fahrschiene 25 abstützen. Unter der Fahrschiene 25 befindet sich eine Saugluft führende Traverse 26, die das Anspinnaggregat 23 über einen ankoppelbaren Sauganschluß 27 mit Saugluft versorgt. Stromschienen 28 versorgen das Anspinnaggregat 23 mit elektrischer Energie. Am unteren Ende stützt sich das Anspinnaggregat 23 durch Stützrollen 29 gegen auf den Spinnboxen 6 der einzelnen Spinnstellen angeordnete Stützschienen 30 ab.

Das Anspinnaggregat 23 besitzt ein erstes Anspinnprogramm und nach diesem ersten Anspinnprogramm schaltbare Einrichtungen zum Anspinnen eines von der Kreuzspule 1 zum Spinnelement 6′ zurückgeführten Fadens 8˝ und ein zweites Anspinnprogramm und nach diesem zweiten Anspinnprogramm schaltbare Einrichtungen zum Anspinnen eines von einer Vorratsspule 33 zum Spinnelement 6′ zurückgeführten Hilfsfadens 33a, sowie auf einen Fadenbruch oder seine Folgen ansprechbare Schaltmittel zum Starten des ersten Anspinnprogramms und auf einen Spulenwechsel oder seine Veranlassung oder seine Folgen ansprechbare Schaltmittel zum Starten des zweiten Anspinnprogramms.

Zum Ausführen des ersten Anspinnprogramms, das durch eine mit Kurvenscheibensätzen versehene Folgeschalteinrichtung konventionell fixiert sein kann, ist eine Einrichtung 31 zum Drehen der Kreuzspule 1 schwenkbar am Gehäuse des Anspinnaggregats 23 gelagert. Die Einrichtung 31 besteht aus einem schwenkbaren Arm, an dessen Ende sich eine Antriebsrolle 31′ befindet. Die Antriebsrolle 31′ hat einen eingebauten Motor und kann mit dessen Hilfe vorwärts- und rückwärtsdrehend angetrieben werden. Ein langer Rahmenheber 32 ist ebenfalls schwenkbar am Gehäuse des Anspinnaggregats 23 gelagert. Der Rahmenheber 32 ist so angeordnet, daß er unter ein Griffstück 18′ des Spulenrahmens 18 greifen und dadurch den Spulenrahmen 18 heben und senken kann. Mit einer Seitenbewegung kann er außerdem den linken Rahmenarm öffnen und schließen.

Zum Ausführen des zweiten Anspinnprogramms, das ebenfalls durch eine Modifikation der mit Kurvenscheibensätzen versehenen Folgeschalteinrichtung konventionell fixiert sein kann, ist am Gehäuse des Anspinnaggregats 23 eine Vorratsspule 33 gelagert, die einen Hilfsfaden 33a zum Anspinnen anläßlich eines Kreuzspulenwechsels liefert. Der Hilfsfaden 33a ist zwischen eine Förderwalze 34 und eine Klemmrolle 35 eingeklemmt. Ein Anleger 36 ist durch eine Zweigleitung 27′ an den Sauganschluß 27 angeschlossen. Der Anleger 36 ist ebenfalls am Gehäuse des Anspinnaggregats 23 schwenkbar gelagert. Er ist hohl und daher in der Lage, den Hilfsfaden 33a an der Förderwalze 34 anzusaugen, wenn er die in Fig. 1 dargestellte Stellung einnimmt. Mit einer Schwenkbewegung kann er den angesaugten Hilfsfaden 33 in den Bereich einer Abzugswalze 39 bringen, die während des Anspinnens den Fadenabzug übernimmt. Der Anleger 36 kann aber noch bis hinter den rechten beziehungsweise hinteren Hülsenaufnahmeteller des Spulenrahmens 18 schwenken, wobei er den angesaugten Faden so führt, daß der Faden vom Hülsenteller erfaßt und beispielsweise zwischen Hülsenteller und Hülse eingeklemmt wird.

An der Abzugswalze 39 kann der Faden durch das Anlegen einer Klemmrolle 40 gehalten werden. Ein Einzieher 37 ist um den Schwenkpunkt 37a schwenkbar. Er dient dazu, einen durch die Saugdüse 4 angesaugten Faden nach unten zu ziehen, um ihn in eine Schneid- und Aufdreheinrichtung 41 und in einen Fadenzubringer 42 einzulegen. Hierzu schwenkt der Einzieher 37 aus einer oberen Stellung nach unten in die dargestellte Stellung, wobei er den Faden mitnimmt.

Der Anleger 36 schwenkt in einer weit hinten am Gehäuse des Anspinnaggregats 23 gelegenen Ebene. Er kann einen an der Förderwalze 34 abgeholten Hilfsfaden 33a daher nicht ohne weiteres an den Einzieher 37 übergeben. In diesem Fall wird der Hilfsfaden 33a zum Einlegen in einen Fadenzubringer 42 und in eine Schneid- und Aufdreheinrichtung 41 zur Mitte geführt. Dies geschieht durch einen Leithebel 38, der eine Schwenkbewegung von hinten zur Mitte ausüben kann.

Die Schneid- und Aufdreheinrichtung 41 hat die Aufgabe, den eingelegten Faden abzuschneiden und das Fadenende für das Anspinnen vorzubereiten, zum Beispiel durch pneumatisches Aufdrehen. Der Fadenzubringer 42 bringt das Fadenende durch eine Schwenkbewegung des Zubringerarms 42′ in den Saugbereich des Abzugsrohrs 8 des Spinnaggregats 6. Nach dem Anspinnen beziehungsweise nach dem Anlegen des Fadens an die in den Spulenrahmen 18 eingespannte Hülse wird der Faden von der Abzugswalze 39 des Anspinnaggregats 23 heruntergeführt und in die normale Laufposition an der Spinnstelle zurückgeführt. Dies geschieht durch einen Übergeber 43, der gegen die Zugwirkung einer Zugfeder 44 um den Schwenkpunkt 43′ schwenkbar ist. An seinem Ende trägt der Übergeber 43 eine kleine Rolle 43a, die achsparallel zur Abzugswalze 39 angeordnet ist, wenn der Übergeber 43 seine in Fig. 1 dargestellte Ruhestellung einnimmt. Zum Übergeben wird der Faden von der Abzugswalze 39 aus seitlich auf die Rolle 43a des Übergebers 43 gedrückt und zugleich wird die Aufwickelgeschwindigkeit der Kreuzspule 1 etwas erhöht. Entsprechend der erhöhten Aufwickelgeschwindigkeit wird der Übergeber 43 gegen die Kraft der Feder 44 in Richtung auf die Spinnstelle gezogen. Dabei wird die zwischen Spinnstelle und Anspinnaggregat 23 vorhandene Fadenschlaufe aufgebraucht.

Zum Fadensuchen schwenkt die Saugdüse 4 gegen die Kreuzspule 1. Nach dem Aufnehmen des Fadens schwenkt die Saugdüse 4 soweit zurück, daß der Einzieher 37 den angesaugten Faden vor der Ansaugmündung 4′ erfassen kann (Fig. 5), um ihn für das normale Anspinnen in die Schneid- und Aufdreheinrichtung 41 und in den Fadenzubringer 42 einzulegen.

Ein Spulenwechselaggregat 50, das prinzipiell so aufgebaut sein kann, wie es in der deutschen Offenlegungsschrift 36 02 574 beschrieben ist, stützt sich mit seinem Wechslerfahrwerk 51 auf einer Wechslerfahrschiene 52 ab. Die Wechslerfahrschiene 52 wird durch an der Traverse 26 befestigte Hängestützen 52′ getragen. Stützrollen 53 des Spulenwechselaggregats 50 liegen auf einer Stützschiene 54 auf. Die Stützschiene 54 ist an den Stützen 20 befestigt. Unter der Stützschiene 54 sind Stromschienen 55 angebracht, die dem Spulenwechselaggregat 50 elektrische Energie zuführen.

Wie bereits in der deutschen Offenlegungsschrift 36 02 574 näher beschrieben ist, dient eine Saugdüse 56 dem Aufnehmen des Fadens auf der fertigen Kreuzspule 1. Hierzu wird der Spulenrahmen 18 mittels des Rahmenhebers 32 soweit angehoben, daß die Kreuzspule 1 den Kontakt mit der Spultrommel 17 verliert. Zum Aufsuchend des Fadenendes wird sie durch einen Spulenantrieb 58 entgegen der Wickelrichtung angetrieben. Der Spulenantrieb 58 befindet sich an der Innenseite der Saugdüse 56. Sobald der Faden aufgefunden und angesaugt ist, wird die Drehrichtung des Spulenantriebs 58 umgekehrt, so daß der Faden nun durch einen schräg verlaufenden Leitkanal 57 zur Seite gelenkt wird, so daß er sich auf das seitlich herausragende Ende der Hülse der Kreuzspule 1 als Fadenreserve aufwickelt.

Die Saugdüse 56 dient gleichzeitig auch als Auswerfer für die fertiggewickelte Kreuzspule 1. Hierzu wird der Spulenrahmen 18 durch das Spulenwechselaggregat geöffnet, während die Saugdüse 56 in Schwenkrichtung des Uhrzeigers schwenkt und dabei die Kreuzspule 1 aus dem Spulenrahmen 18 soweit herausdrückt, bis sie auf das Spulentransportband 19 abrollen kann.

Das Spulenwechselaggregat besitzt einen Hülsenzubringer 59, der um den Schwenkpunkt 59′ schwenkbar ist. Der Hülsenklemme 59a des Hülsenzubringers 59 wird aus einem Hülsenmagazin 60, das laut Zeichnung mindestens vier Hülsen 60′ enthält, eine Hülse 2 zugeführt. Durch eine Schwenkbewegung des Hülsenzubringers 59 im Uhrzeigersinn wird die neue Hülse nach dem Entfernen der Kreuzspule 1 in den Spulenrahmen 18 eingesetzt.

Das Anspinnaggregat 23 besitzt auf den Spulenwechsel ansprechbare Schaltmittel zum Starten des zweiten Anspinnprogramms, bei dem ein Hilfsfaden verwendet wird. Diese Schaltmittel bestehen aus einem Sensor 67, der in der Lage ist, einen aus dem Maschinengestell 20′ der Spinnstelle vorspringenden Anforderungsknopf 66 zu erkennen. Ein Signalgeber 61 des Spulenwechselaggregats 50 drückt nach Abschluß des Spulenwechselvorgangs auf einen Einschaltknopf 62, der sich an der Spinnstelle befindet. Die Bewegung des Einschaltknopfes 62 überträgt sich über eine Koppel 63, einen Winkelhebel 64 und eine weitere Koppel 65 auf den Anforderungsknopf 66. Der Sensor 67 erkennt den vorspringenden Anforderungsknopf 66 und läßt das Anspinnaggregat 23 an der Spinnstelle anhalten und in Parkstellung gehen. Außerdem startet er das zweite Anspinnprogramm, das weiter unten näher beschrieben wird. Bei dem Signalgeber 61 handelt es sich um einen mit einer hier nicht dargestellten Folgesteuervorrichtung des Spulenwechselaggregats 50 gekoppelten Schalter, der von der Folgesteuervorrichtung betätigt wird, sobald der Spulenwechsel beendet ist. Die Teile 62 bis 65 stellen eine Wirkverbindung dar, die nach Maßgabe des Signalgebers 61 den Anforderungsknopf 66 als weiteren Signalgeber ansprechen läßt, der seinerseits die Wirkverbindung zum Sensor 67 herstellt.

Das Anspinnaggregat 23 besitzt außerdem auf einen Fadenbruch ansprechbare Schaltmittel zum Starten des ersten Anspinnprogramms, bei dem das Fadenende von der Kreuzspule 1 zurückgeholt und zum Anspinnen in die Spinnbox 6 eingebracht wird. Diese Schaltmittel bestehen aus einem weiteren Sensor 68, der auf einen aus dem Maschinengestell 20′ vorspringenden weiteren Anforderungsknopf 71 ansprechbar ist. Der Anforderungsknopf 71 ist durch eine Wirkverbindung 69, beispielsweise eine elektrische Leitung mit einem Fadenwächter 70 verbunden. Bei Fadenbruch geht ein Stromstoß durch die Wirkverbindung 69 zum Anforderungsknopf 71, der daraufhin vorspringt und bei Annäherung des Anspinnaggregats 23 durch dessen Sensor 68 erkannt werden kann. Der Sensor 68 veranlaßt das Anhalten des Anspinnaggregats 23 vor der betreffenden Spinnstelle. Das Anspinnaggregat 23 geht in Parkstellung und der Sensor 68 startet das erste Anspinnprogramm, das ebenfalls weiter unten noch näher beschrieben wird.

Fig. 1 zeigt die Spinnstelle nach dem Beenden des normalen Spinnbetriebs. Das Anspinnaggregat 23 parkt zufällig vor der Spinnstelle. Das herbeigeholte Spulenwechselaggregat 50 parkt über der Spinnstelle und ist schon zu einem Wechsel der Kreuzspule 1 gegen eine leere Hülse bereit.

Durch Erreichen der vorgegebenen Fadenlänge oder Spulenfülle oder des vorgesehenen Spulendurchmessers wurde der Spinnprozeß automatisch unterbrochen und das Spulenwechselaggragat 50 angefordert. Dies geschah auf an und für sich bekannte Weise. Es besteht beispielsweise die Möglichkeit, das Spulenwechselaggregat 50 dadurch vor der Spinnstelle anhalten zu lassen, daß die Spinnstelle einen Riegel ausfährt, der zugleich auch das Signal zum Tätigwerden des automatischen Spulenwechselaggregats 50 auslöst. Der Spulenwechsel wurde weiter oben erläutert. Nach dem Spulenwechsel fährt das Spulenwechselaggregat 50 den Signalgeber 61 aus, was das Vorschieben des Anforderungsknopfes 66 zur Folge hat. Dadurch wird der Sensor 67 beeinflußt und, falls das Anspinnaggregat 23 zufällig schon an der Spinnstelle parkt, sofort das Anspinnprogramm Nr. 2 gestartet.

Der Anleger 36 erfaßt den Hilfsfaden 33a an der Förderwalze 34 und saugt ihn an. Mit angesaugtem Faden schwenkt er dann in die in Fig. 2 dargestellte Position, wobei der Hilfsfaden 33a an die Abzugswalze 39 übergeben wird. Durch Anlegen der Klemmrolle 40 gegen die Abzugswalze 39 ist der Hilfsfaden 33a eingeklemmt worden. Danach drückt der Leithebel 38 den Hilfsfaden 33a zur Mitte, damit der Einzieher 37 ihn aus der in Fig. 2 mit durchgezogenen Linien dargestellten Position heraus erfassen kann. Beim Herabschwenken erfaßt der Einzieher 37 den Hilfsfaden 33a und nimmt ihn als Schlaufe nach unten mit, wie es Fig. 2 zeigt. Die Förderwalze 34 liefert währenddessen die nötige Fadenlänge nach. Beim Nachuntenziehen der Fadenschlaufe wird der Hilfsfaden 33a am Zubringer 42 und an der Schneid- und Klemmeinrichtung 41 vorbeigeführt. Danach schwenkte der Einzieher 37 aus der Stellung 37′ wieder nach oben, während die Klemmrolle 40 etwas geöffnet wird, so daß der Hilfsfaden 33a durch die Saugwirkung des Anlegers 36 unter Spannung gehalten wird.

Daraufhin legt der Hilfsfaden 33a sich in die Klemmen des Fadenzubringers 42 und in die Schneid- und Aufdreheinrichtung 41 ein, wie es Fig. 2 zeigt. Der Hilfsfaden 33a wird an der Schneideinrichtung abgeschnitten. Sein Ende wird aufgefasert und aufgedreht. Das eine Fadenende des Hilfsfadens 33a ist damit schon zum Anspinnen vorbereitet.

Wenn nun der Fadenzubringer 42 in Richtung des Uhrzeigers schwenkt, bis er in die in Fig. 3 dargestellte Stellung kommt, kann das Fadenende freigegeben und durch das Abzugsrohr 8 hindurch pneumatisch zum Spinnelement 6′ geleitet werden. Dort wird das Fadenende an bereits vorhandene oder dorthin zugespeiste Fasern angelegt, worauf der Wiederabzug des Fadens aus der Spinnbox erfolgen kann, weil nun die laufende Fadenneubildung eingesetzt hat, zumal auch der Einzugsantrieb 9 gestartet wurde.

Fig. 3 zeigt das Anspinnaggregat 23 in einer Position, in der die Hülse 2 in den Spulenrahmen 18 eingespannt ist. Der Zubringer 42 ist gegen das Abzugsrohr der Spinnbox 6 geschwenkt worden und hatte das Fadenende des Hilfsfadens 33a in den Saugbereich des Abzugsrohrs 8 gebracht. Die Abzugswalze 39 hatte den Hilfsfaden 33a aus dem Anleger 36 heraus in Richtung auf die Spinnbox 6 zurückgefördert. Der Anspinnzeitpunkt ist gerade überschritten worden. Das Fadenende hat sich mit neu eingespeisten Fasern verbunden und die Abzugswalze 39 zieht jetzt den Hilfsfaden 33a und den daran angesponnenen Faden 8˝ mit konstanter Geschwindigkeit aus der Spinnbox 6. Der Faden 8˝ wird vom Anleger 36 abgesaugt.

Fig. 4 zeigt die Position des Anspinnaggregats 23 beim Anlegen des Fadens 8˝ an die Hülse 2. Der Rahmenheber 32 hält den Spulenrahmen 18 so weit angehoben, daß die Hülse 2 noch nicht die Spultrommel 17 berührt. Die Antriebsrolle 31′ treibt die Spule 2 in Richtung des Pfeils 1′, das heißt in Aufwickelrichtung, an. Der Anleger 36, der den fortlaufend gesponnenen Faden 8˝ absaugt, schwenkt am hinteren Hülsenteller des Spulenrahmens 18 vorbei. Dadurch kommt der nachlaufende Faden 8˝ in eine Lage, in der er von an und für sich bekannten Greifschlitzen am Hülsenteller erfaßt werden kann. Nachdem der Faden 8˝ erfaßt worden ist und beginnt, sich auf die Hülse 2 aufzuwickeln, wird er durch eine hier nicht dargestellte, an der Mündung des Anlegers 36 angebrachte Schneidvorrichtung getrennt. Das abgetrennte Ende, an dem auch das Hilfsfadenstück hängt, wird abgesaugt. Der Anleger 36 kann an seinem Ende mit einer Kontur versehen sein, die den Faden zunächst an den Hülsenrand führt, damit sich dort eine Anfangsreserve bilden kann. Dann wird der Faden 8˝ von der Abzugswalze 39 heruntergedrückt und an die Rolle 43a des Übergebers 43 abgegeben. Durch erhöhte Aufwickelgeschwindigkeit wird nun die Fadenschlaufe aufgebraucht und sobald dies geschehen ist, gibt der Rahmenheber 32 den Spulenrahmen 18 frei. Dadurch legt sich die Hülse 2 auf die Spultrommel 17 auf und zugleich wird der Faden 8˝ vom Fadenführer 16 erfaßt. Die nicht mehr benötigte Antriebsrolle 31′ wird ausgeschaltet und durch Zurückschwenken der Einrichtung 31 zurückgezogen. Der Anspinnvorgang nach Programm Nr. 2 ist jetzt beendet. Das Anspinnaggregat 23 kann seine Parkstellung aufgeben und an einen anderen Einsatzort weiterfahren.

Tritt während des Spinnens ein Fadenbruch auf, so wird nach dem ersten Anspinnprogramm verfahren. Der Fadenwächter 70 stellt den Fadenbruch fest und fährt den Anforderungsknopf 71 aus. Darauf reagiert der Sensor 68, läßt das Anspinnaggregat vor der Spinnstelle anhalten und startet das Anspinnprogramm Nr. 1.

Fig. 5 zeigt das Anspinnaggregat 23 bei der Vorbereitung für das Anspinnen nach einem normalen Fadenbruch an der Spinnstelle. Der Rahmenheber 32 hat den Spulenrahmen 18 erfaßt und die Kreuzspule 1 von der Spultrommel 17 abgehoben. Die Antriebsrolle 31′ der Einrichtung 31 liegt an der Kreuzspule 1 an. Die Saugdüse 4 hatte sich zuvor schon an die Kreuzspule 1 angelegt, um das Fadenende aufzunehmen und anzusaugen. Fig. 5 zeigt, daß die Saugdüse 4 bereits zurückgeschwenkt ist und dabei den aufgenommenen Faden 8‴ gespannt hält. Der Einzieher 37 kann jetzt in die gestrichelt gezeichnete Position hochschwenken, dabei an dem gespannten Faden 8‴ vorbeigleiten, dann wieder zurückschwenken und den Faden 8‴ mitnehmen. Hierbei wird der Faden 8‴ zu einer Schlaufe ausgezogen, wie es ebenfalls Fig. 5 zeigt. Dabei legt sich der Faden 8‴ auf die Abzugswalze 39 auf. Danach wird die Klemmrolle 40 durch Herabschwenken ihres Klemmrollenhebels 40′ gegen die Abzugswalze 39 angelegt, wie es strichpunktiert in Fig. 5 dargestellt ist. Nun schwenkt der Einzieher 37 wieder nach oben. Dadurch gleitet die Fadenschlaufe in den Fadenzubringer 42 und in die Schneid- und Aufdrehvorrichtung 41. Der Faden 8‴ wird nun zwischen Saugdüse 4 und Aufdrehvorrichtung geschnitten. Das neue Fadenende wird wie weiter oben zu Programm Nr. 2 beschrieben aufgedreht und dadurch zum Anspinnen vorbereitet. Der Zubringerarm 42′ des Fadenzubringers 42 schwenkt jetzt im Uhrzeigersinn um seinen Drehpunkt 42a und trägt dadurch das neue Fadenende des Fadens 8‴ in den Saugbereich des Abzugsrohrs 8 der Spinnbox 6.

Das Anspinnen geschieht jetzt in der gleichen Art und Weise, wie es weiter oben zu Programm Nr. 2 beschrieben wurde. Nach dem Anspinnen wird der Faden von der Abzugswalze 39 abgezogen und mit Hilfe des Übergebers 43 auf die durch die Antriebsrolle 31′ in Richtung des Pfeils 1′ angetriebene Kreuzspule 1 aufgewickelt. Die Übergabe des Fadens an die Spinnstelle geschieht auf die weiter oben zu Programm Nr. 2 angegebene Art und Weise.

In Fig. 3 ist angedeutet, daß das Anspinnaggregat 23 einen Signalgeber 49 aufweisen kann, der den Spulenrahmen 18 auf Vorhandensein einer leeren Spulenhülse 2 überprüft. Vom Signalgeber 49 aus besteht eine Wirkverbindung 48 zum Schaltmittel 67. Sobald der Signalgeber 49 an einer Spinnstelle eine in den Spulenrahmen eingespannte leere Spulenhülse entdeckt, geht ein Signal an das Schaltmittel 67, das daraufhin das Anhalten des Anspinnaggregats 23 vor der Spinnstelle und das Starten des zweiten Anspinnprogramms veranlaßt.

Die Erfindung ist nicht auf das dargestellte und beschriebene Ausführungsbeispiel eingeschränkt.

Das Signal zum Anhalten des Anspinnaggregats 23 vor der Spinnstelle und zum Starten des zweiten Anspinnprogramms kann beispielsweise anläßlich des Empfangs einer leeren Spulenhülse durch die Spinnstelle entweder vom Spulenwechselaggregat 50 oder von der empfangenden Spulstelle ausgelöst und an einen Zentralrechner der OE-Spinnmaschine weitergeleitet werden, der daraufhin dieses Signal zusammen mit einem Identifizierungssignal an das Anspinnaggregat 23 weiterleitet, damit das Anspinnaggregat 23 keine Zeit verliert, zu der zu bedienenden Spinnstelle fahren und die richtige Spinnstelle auch sofort identifizieren kann.

Die Signalübermittlung zwischen OE-Spinnmaschine, Spinnstelle, Spulenwechselaggregat und Anspinnaggregat kann berührungslos durch optische oder elektromagnetische Signale, veränderliche elektrische oder magnetische Felder oder dergleichen geschehen. Die Signale können aber auch durch Kontaktgabe, beispielsweise unter Zuhilfenahme elektromechanischer Schalter, übertragen werden.

In Fig. 2 ist angedeutet, daß an der OE-Spinnmaschine oder an der Spinnstelle ein Garnlängenzähler 47 angeordnet sein kann. Der Garnlängenzähler 47 bestimmt die aufgelaufene Garnlänge beispielsweise durch Zählen der Umdrehungen der Spultrommel 17. Ist die vorgegebene Garnlänge erreicht, stellt sich der Garnlängenzähler 47 beispielsweise selbsttätig auf Null und ruft auf hier nicht dargestellte Weise das Spulenwechselaggregat 50 zum Spulenwechsel herbei. Gleichzeitig aktiviert er über eine Wirkverbindung 73 einen als Anforderungsknopf 72 ausgebildeten Signalgeber, der seinerseits auf die Schaltmittel 67 eines vorbeifahrenden Anspinnaggregats 23 einwirkt, um das Anspinnaggregat 23 zum Anhalten an der Spinnstelle und zum Auswählen des zweiten Anspinnprogramms zu veranlassen. Ob das Anspinnprogramm auch gleich startet, hängt davon ab, ob inzwischen der Spulenwechsel geschehen ist. Entweder startet das Anspinnprogramm nach dem Ablauf einer vorgegebenen Zeitspanne, oder der Start wird durch einen der weiter oben beschriebenen Signalgeber veranlaßt.

## Patentansprüche

1. Verfahren zum Wiederherstellen des Spinnbetriebs nach einer Unterbrechung an einer Spinnstelle (6) einer OE-Spinnmaschine, die eine Mehrzahl von Spinnstellen (6) aufweist, welche jeweils ein Spinnelement (6') besitzen, wobei die Spinnmaschine mit einem fahrbaren Anspinnaggregat (23) und einem eine volle Kreuzspule (1) gegen eine leere Hülse (2) auswechselnden Spulenwechselaggregat (50) ausgerüstet ist, und wobei mittels des Anspinnaggregats (23) mit einem ersten Anspinnprogramm zum Beheben eines während des Spinnbetriebs aufgetretenen Fadenbruchs automatisch das Fadenende (8''') von der Kreuzspule (1) zurückgezogen, zum Spinnelement (6') der Spinnstelle (6) geleitet, an dort vorhandene oder dorthin zugespeiste Spinnfasern angelegt, dann fortlaufend als wiederangesponnener Faden (8') vom Spinnelement (6') abgezogen, an die Spinnstelle (6) übergeben und auf die Kreuzspule (1) aufgewickelt wird, und mit einem zweiten Anspinnprogramm nach dem Spulenwechsel, bei dem ein Hilfsfaden (33a) von einer Vorratsspule (23) abgezogen, zum Spinnelement (6') der Spinnstelle (6) geleitet und an dort vorhandene oder dorthin zugespeiste Spinnfasern angelegt, dann als wiederangesponnener Faden (8') vom Spinnelement (6') fortlaufend abgezogen und unter Eliminieren des Hilfsfadenstückes (33a) zur Hülse (2) geleitet, an die Spinnstelle (6) übergeben und auf der Hülse (2) fortlaufend zu einer neuen Kreuzspule (1) aufgewickelt wird,
dadurch gekennzeichnet,
daß jeweils ein autonom fahrbares Anspinnaggregat (23) und ein autonom fahrbares Spulenwechselaggregat (50) vorgesehen sind und daß anläßlich eines durch das autonom fahrbare Spulenwechselaggregat (50) ausgeführten Spulenwechsels ein Signal ausgelöst wird, welches das fahrbare autonome Anspinnaggregat (23) zum Anhalten an der Spinnstelle (6) und zum Starten des zweiten Anspinnprogramms veranlaßt.

2. Verfahren nach Anspruch 1, dadurch gekennzeichnet, daß das Signal nach dem Beenden des Spulenwechsels durch das Spulenwechselaggregat (50) ausgelöst, an die Spinnstelle (6) weitergegeben und von der Spinnstelle (6) an das Anspinnaggregat (23) übermittelt wird.

3. Verfahren nach Anspruch 1, dadurch gekennzeichnet, daß das Signal anläßlich des Empfangs einer leeren Spulenhülse (2) durch die Spinnstelle (6) ausgelöst und an das Anspinnaggregat (23) weitergeleitet wird.

4. Verfahren nach Anspruch 1, dadurch gekennzeichnet, daß das Signal dadurch ausgelöst wird, daß das Anspinnaggregat (23) den Spulenrahmeninhalt beobachtet und das Vorhandensein einer in den Spulenrahmen eingespannten leeren Spulenhülse (2) zum Anlaß nimmt, das zweite Anspinnprogramm zu starten und, falls das Anspinnaggregat (23) noch in Bewegung ist, dieses zuvor anzuhalten.

5. Verfahren nach Anspruch 1, dadurch gekennzeichnet, daß das Signal durch einen Garnlängenzähler (47) ausgelöst wird, der anläßlich des Erreichens einer vorgegebenen Garnlänge der Kreuzspule (1) und/oder anläßlich des dadurch bedingten Spulenwechselvorgangs wieder auf Null gestellt wird.

6. Verfahren nach Anspruch 5, dadurch gekennzeichnet, daß das Anspinnaggregat (23) den Garnlängenzähler (47) abfragt und sich selber auf das zweite Anspinnprogramm einstellt, wenn der Garnlängenzähler auf Null steht.

7. Einrichtung zum Wiederherstellen des Spinnbetriebs nach einer Unterbrechung an einer Spinnstelle (6) einer OE-Spinnmaschine, die eine Mehrzahl von Spinnstellen (6) aufweist, welche jeweils ein Spinnelement (6') besitzen, wobei die Spinnmaschine mit einem fahrbaren Anspinnaggregat (23) und einem eine volle Kreuzspule (1) gegen eine leere Hülse (2) auswechselnden Spulenwechselaggregat (50) ausgerüstet ist, zum Ausführen des Verfahrens nach Anspruch 1, wobei das Anspinnaggregat (23) ein erstes Anspinnprogramm und nach diesem Programm schaltbare Einrichtungen (4, 31) zum Beheben eines während des Spinnbetriebs aufgetretenen Fadenbruchs, bei dem automatisch das Fadenende (8''') von der Kreuzspule (1) zurückgezogen, zum Spinnelement (6') der Spinnstelle (6) geleitet, an dort vorhandene oder dorthin zugespeiste Spinnfasern angelegt, dann fortlaufend als wiederangesponnener Faden (8') vom Spinnelement (6') abgezogen, an die Spinnstelle (6) übergeben und auf die Kreuzspule (1) aufgewickelt wird, und ein zweites Anspinnprogramm nach dem Spulenwechsel und nach diesem Programm schaltbare Einrichtungen (34, 36), bei dem ein Hilfsfaden (33a) von einer Vorratsspule (33) abgezogen, zum Spinnelement (6') der Spinnstelle (6) geleitet und an dort vorhandene oder dorthin zugespeiste Spinnfasern angelegt, dann als wiederangesponnener Faden (8') vom Spinnelement (6') fortlaufend abgezogen und unter Eliminieren des Hilfsfadenstückes (33a) zur Hülse (2) geleitet, an die Spinnstelle (6) übergeben und auf der Hülse (2) fortlaufend zu einer neuen Kreuzspule (1) aufgewickelt wird, sowie auf einen Fadenbruch oder seine Folgen ansprechbare Schaltmittel (68) zum Starten des ersten Anspinnprogramms und auf einen Spulenwechsel oder seine Veranlassung oder seine Folgen ansprechbare Schaltmittel (67) zum Starten des zweiten Anspinnprogramms besitzt,
dadurch gekennzeichnet,
daß jeweils ein autonom fahrbares Anspinnaggregat (23) und ein autonom fahrbares Spulenwechselaggreat (50) vorgesehen sind und daß an der OE-Spinnmaschine, am Spulenwechselaggregat (50), an der Spinnstelle (6) oder am Anspinnaggregat (23) ein auf einen Spulenwechsel, seine Veranlassung oder seine Folgen ansprechbarer Signalgeber (61, 66, 49) vorhanden ist, der mit den Schaltmitteln (67) zum Starten des zweiten Anspinnprogramms in Wirkverbindung (62 bis 65) bringbar ist.

8. Einrichtung nach Anspruch 7, dadurch gekennzeichnet, daß der Signalgeber (61) einen mit einer Folgesteuereinrichtung des Spulenwechselaggregats (50) gekoppelten Schalter besitzt.

9. Einrichtung nach Anspruch 7, dadurch gekennzeichnet, daß der Signalgeber (49) einen den Spulenrahmen (18) auf Vorhandensein einer leeren Spulenhülse (2) überprüfenden Sensor besitzt und daß der Sensor (49) am Anspinnaggregat (23) angeordnet ist.

10. Einrichtung nach Anspruch 9, dadurch gekennzeichnet, daß die OE-Spinnmaschine oder die Spinnstelle einen Garnlängenzähler (47) besitzt, der mit den Schaltmitteln (67) zum Auswählen und/oder Starten des zweiten Anspinnprogramms Wirkverbindungen (73) aufweist, die aktivierbar sind, sobald der Garnlängenzähler (47) anläßlich des Erreichens einer vorgegebenen Garnlänge der Kreuzspule (1) und/oder anläßlich des dadurch bedingten Spulenwechselvorgangs wieder auf Null gestellt ist.

11. Einrichtung nach Anspruch 10, dadurch gekennzeichnet, daß vom Garnlängenzähler (47) eine Wirkverbindung (73) zu einem Signalgeber (72) vorhanden ist, der mit den Schaltmitteln (67) zum Auswählen und/oder Starten des zweiten Anspinnprogramms in Wirkverbindung bringbar ist.

## Claims

1. Method for restoring the spinning operation after an interruption at a spinning station (6) of an open end spinning machine, which comprises a plurality of spinning stations (6), which respectively have a spinning element (6'), the spinning machine being equipped with a travelling piecing unit (23) and a bobbin changing unit (50) exchanging a full cross-wound bobbin (1) for an empty tube (2), and by means of the piecing unit (23) with a first piecing programme for removing a yarn breakage which has occurred during the spinning operation, the end of the yarn (8''') being drawn back automatically from the cross-wound bobbin (1), guided to the spinning element (6') of the spinning station (6), laid on spinning fibres present there or supplied to this point, then drawn off continuously as a re-pieced yarn (8') from the spinning element (6'), delivered to the spinning station (6) and wound onto the cross-wound bobbin (1) and with a second piecing programme after the bobbin exchange, in which an auxiliary yarn (33a) is withdrawn from a storage bobbin (23), guided to the spinning element (6') of the spinning station (6) and laid on spinning fibres present there or supplied to this point, then drawn off continuously as a re-pieced yarn (8') from the spinning element (6') and with elimination of the auxiliary yarn piece (33a) guided to the tube (2), delivered to the spinning station (6) and wound continuously on the tube (2) to form a new cross-wound bobbin (1), characterised in that respectively an autonomously travelling piecing unit (23) and an autonomously travelling bobbin changing unit (50) are provided and that on the occasion of a bobbin change carried out by the autonomously travelling bobbin changing unit (50), a signal is initiated, which causes the travelling autonomous piecing unit (23) to stop at the spinning station (6) and to start the second piecing programme.

2. Method according to Claim 1, characterised in that after the completion of the bobbin change by the bobbin changing unit (50), the signal is initiated, sent to the spinning station (6) and transmitted from the spinning station (6) to the piecing unit (23).

3. Method according to Claim 1, characterised in that on the occasion of receiving an empty bobbin tube (2), the signal is initiated by the spinning station (6) and sent to the piecing unit (23).

4. Method according to Claim 1, characterised in that the signal is initiated due to the fact that the piecing unit (23) observes the contents of the bobbin frame and the presence of an empty bobbin tube (2) clamped in the bobbin frame takes occasion to start the second piecing programme and, if the piecing unit (23) is still moving, to stop the latter previously.

5. Method according to Claim 1, characterised in that the signal is initiated by a yarn length counter (47), which on the occasion of reaching a given yarn length of the cross-wound bobbin (1) and/or on the occasion of the bobbin changing operation caused thereby, is reset to zero.

6. Method according to Claim 5, characterised in that the piecing unit (23) interrogates the yarn length counter (47) and sets itself to the second piecing programme, if the yarn length counter is at zero.

7. Device for restoring the spinning operation after an interruption at a spinning station (6) of an open end spinning machine, which comprises a plurality of spinning stations (6), which respectively comprise a spinning element (6'), the spinning machine being equipped with a travelling piecing unit (23) and a bobbin changing unit (50) exchanging a full cross-wound bobbin (1) for an empty tube (2), for carrying out the method according to Claim 1, the piecing unit (23) comprising a first piecing programme and devices (4, 31) able to be operated according to this programme, for removing a yarn breakage which has occurred during the spinning operation, in which the end of the yarn (8''') is drawn back automatically from the cross-wound bobbin (1), guided to the spinning element (6') of the spinning station (6), laid on spinning fibres present there or supplied to this point, then drawn off continuously as a re-pieced yarn (8') from the spinning element (6'), delivered to the spinning station (6) and wound onto the cross-wound bobbin (1), and a second piecing programme after the bobbin exchange and devices (34, 36) able to be operated according to this programme, in which an auxiliary yarn (33a) is withdrawn from a storage bobbin (33), guided to the spinning element (6') of the spinning station (6) and placed on spinning fibres present there or supplied to this point, then drawn off continuously as a re-pieced yarn (8') from the spinning element (6') and guided to the tube (2) with the elimination of the piece of auxiliary yarn (33a), delivered to the spinning station (6) and wound continuously on the tube (2) to form a new cross-wound bobbin (1), as well as switching means (68) able to respond to a yarn breakage or its consequences, for starting the first piecing programme and switching means (67) able to respond to a bobbin change or its cause or its consequences, for starting the second piecing programme, characterised in that respectively an autonomously travelling piecing unit (23) and an autonomously travelling bobbin changing unit (50) are provided and that present on the open end spinning machine, on the bobbin changing unit (50), at the spinning station (6) or on the piecing unit (23) is a signal transmitter (61, 66, 49) able to respond to a bobbin change, its cause or its consequences, which can be brought into working connection (62 to 65) with the switching means (67) for starting the second piecing programme.

8. Device according to Claim 7, characterised in that the signal transmitter (61) comprises a switch connected to a sequence control device of the bobbin changing unit (50).

9. Device according to Claim 7, characterised in that the signal transmitter (49) comprises a sensor examining the bobbin frame (18) for the presence of an empty bobbin tube (2) and that the sensor (49) is located on the piecing unit (23).

10. Device according to Claim 9, characterised in that the open end spinning machine or the spinning station has a yarn length counter (47), which has operating connections (73) to the switching means (67) for selecting and/or starting the second piecing programme, which connections can be activated as soon as the yarn length counter (47) is reset to zero on the occasion of reaching a given yarn length of the cross-wound bobbin (1) and/or on the occasion of the bobbin changing operation caused thereby.

11. Device according to Claim 10, characterised in that a working connection (73) exists from the yarn length counter (47) to a signal transmitter (72), which can be brought into working connection with the switching means (67) for selecting and/or starting the second piecing programme.

## Revendications

1. Procédé pour remettre en marche l'opération de filage à la suite d'une interruption sur une tête de filage (6) d'un métier à filer à fibres libérées ("open end") qui présente une pluralité de têtes de filage (6) possédant chacune un élément de filage (6'), le métier à filer étant équipé d'un appareil mobile de commencement de filage (23) et d'un appareil de changement de bobines (50) remplaçant une bobine croisée (1) pleine par un tube vide (2) et dans lequel, au moyen de l'appareil de commencement de filage (23), comportant un premier programme de commencement de filage pour réparer une rupture de fil qui s'est produite pendant l'opération de filage, le bout de fil (8''') est automatiquement ramené vers l'arrière à partir de la bobine croisée (1), dirigé vers l'élément de filage (6') de la tête de filage (6), appliqué et rattaché à des fibres de filage qui s'y trouvent ou qui y ont été amenées, retiré ensuite en continu de l'élément de filage (6') en tant que fil rattaché et nouvellement filé (8'), transféré à la tête de filage (6) et enroulé sur la bobine croisée (1), et comportant un second programme de commencement de filage à la suite du changement de bobine, selon lequel un fil auxiliaire (33a) est dévidé d'une bobine alimentaire (33), dirigé vers l'élément de filage (6') de la tête de filage (6) et appliqué et rattaché à des fibres de filage qui s'y trouvent ou qui y ont été amenées, retiré ensuite en continu de l'élément de filage (6') en tant que fil rattaché et nouvellement filé (8') et dirigé, avec élimination du morceau de fil auxiliaire (33a), vers le tube (2), transféré à la tête de filage (6) et enroulé en continu sur le tube (2) pour former une nouvelle bobine croisée (1),
caractérisé en ce qu'on a prévu un appareil de commencement de filage (23) déplaçable de façon autonome et un appareil de changement de bobines (50) déplaçable de façon autonome, et que, à l'occasion d'un changement de bobine effectué par l'appareil de changement de bobines (50) déplaçable de façon autonome, est déclenché un signal qui amène l'appareil de commencement de filage (23) déplaçable de façon autonome à s'arrêter à la tête de filage (6) et à lancer le second programme de commencement de filage.

2. Procédé selon la revendication 1, caractérisé en ce que le signal est déclenché, après la fin du changement de bobine, par l'appareil de changement de bobines (50), transmis à la tête de filage (6) et transféré par la tête de filage (6) à l'appareil de commencement de filage (23).

3. Procédé selon la revendication 1, caractérisé en ce que le signal est déclenché par la tête de filage (6) à l'occasion de la réception d'un tube de bobine (2) vide et le signal est transmis a l'appareil de commencement de filage (23).

4. Procédé selon la revendication 1, caractérisé en ce que le signal est déclenché du fait que l'appareil de commencement de filage (23) observe le contenu du râtelier de bobines et traite la présence d'un tube de bobine (2) vide monté dans le râtelier de bobines, comme un motif pour lancer le second programme de commencement de filage et, au cas où l'appareil de commencement de filage (23) est encore en mouvement, pour arrêter celui-ci préalablement.

5. Procédé selon la revendication 1, caractérise en ce que le signal est déclenché par un compteur de longueur de fil (47), compteur qui est de nouveau remis à zéro à l'occasion où une longueur de fil préfixée sur la bobine croisée (1) est atteinte et/ou a l'occasion de l'opération de changement de bobine provoquée par cette atteinte d'une longueur de fil préfixée.

6. Procédé selon la revendication 5, caractérise en ce que l'appareil de commencement de filage (23) interroge le compteur de longueur de fil (47) et se règle lui-même sur le second programme de commencement de filage lorsque le compteur de longueur de fil est à zéro.

7. Dispositif pour remettre en marche l'opération de filage à la suite d'une interruption sur une tête de filage (6) d'un métier à filer à fibres libérées ("open end") qui présente une pluralité de têtes de filage (6) possédant chacune un élément de filage (6'), le métier à filer étant équipé d'un appareil mobile de commencement de filage (23) et d'un appareil de changement de bobines (50) remplaçant une bobine croisée (1) pleine par un tube vide (2), pour la mise en oeuvre du procédé selon la revendication 1, l'appareil de commencement de filage (23) comportant un premier programme de commencement de filage et des dispositifs (4, 31) manoeuvrables d'après ce programme pour réparer une rupture de fil qui s'est produite pendant l'opération de filage, selon lequel le bout de fil (8''') est automatiquement ramené en arrière à partir de la bobine croisée (1), dirigé vers l'élément de filage (6') de la tête de filage (6), appliqué et rattaché à des fibres de filage qui s'y trouvent ou qui y ont été amenées, retiré ensuite en continu de l'élément de filage (6') en tant que fil rattaché et nouvellement filé (8'), transféré à la tête de filage (6) et enroulé sur la bobine croisée (1), et comportant un second programme de commencement de filage à la suite du changement de bobine et des dispositifs (34, 36) manoeuvrables d'après ce programme, selon lequel un fil auxiliaire (33a) est dévidé d'une bobine alimentaire (3), dirigé vers l'élément de filage (6') de la tête de filage (6) et appliqué et rattaché à des fibres de filage qui s'y trouvent ou qui y ont été amenées, retiré ensuite en continu de l'élément de filage (6') en tant que fil rattaché et nouvellement filé (8') et dirigé, avec élimination du morceau de fil auxiliaire (33a), vers le tube (2), transféré à la tête de filage (6) et enroulé en continu sur le tube (2) pour former une nouvelle bobine croisée (1), de même que des moyens de manoeuvre (68) pouvant entrer en action à la suite d'une rupture de fil ou de ses conséquences et servant à lancer le premier programme de commencement de filage, et des moyens de manoeuvre (67) pouvant entrer en action à la suite d'un changement de bobine, de son déclenchement ou de ses conséquences et servant à lancer le second programme de commencement de filage, caractérisé en ce qu'on a prévu un appareil de commencement de filage (23) déplaçable de façon autonome et un appareil de changement de bobines (50) déplaçable de façon autonome, et que le métier à filer à fibres libérées, l'appareil de changement de bobines (50), la tête de filage (6) ou l'appareil de commencement de filage (23) est pourvu d'un transmetteur de signal (61, 66, 49) pouvant entrer en action à la suite d'un changement de bobine, de son déclenchement ou de ses conséquences, transmetteur de signal qui peut être amené en liaison fonctionnelle (62 à 65) avec les moyens de manoeuvre (67) pour le lancement du second programme de commencement de filage.

8. Dispositif selon la revendication 7, caractérisé en ce que le transmetteur de signal (61) possède un interrupteur couplé à un dispositif de commande séquentielle de l'appareil de changement de bobines (50).

9. Dispositif selon la revendication 7, caractérisé en ce que le transmetteur de signal (49) possède un capteur contrôlant le râtelier de bobines (18) sur la présence d'un tube de bobine vide et que ce capteur (49) est installé sur l'appareil de commencement de filage (23).

10. Dispositif selon la revendication 9, caractérisé en ce que le métier à filer à fibres libérées ou la tête de filage possède un compteur de longueur de fil (47) qui présente avec les moyens de manoeuvre (67) pour sélectionner et/ou lancer le second programme de commencement de filage des liaisons fonctionnelles (73) activables dès que le compteur de longueur de fil (47) est remis à zéro à l'occasion où une longueur de fil préfixée est atteinte sur la bobine croisée (1) et/ou à l'occasion de l'opération de changement de bobine provoquée par cette atteinte d'une longueur de fil préfixée.

11. Dispositif selon la revendication 10, caractérisé en ce qu'une liaison fonctionnelle (73) relie le compteur de longueur de fil (47) à un transmetteur de signal (72) qui peut être amené en liaison fonctionnelle avec les moyens de manoeuvre (67) pour sélectionner et/ou lancer le second programme de commencement de filage.
